# FASCICULE DE BREVET EUROPEEN

(11) **EP 3 712 716 B1**
(45) Date de publication et mention de la délivrance du brevet: **15.03.2023**
(21) Numéro de dépôt: 19164397.2
(22) Date de dépôt: 21.03.2019
(51) Int. Cl.: G04B 19/28, G04B 37/22

(54) **LUNETTE DE PIÈCE D'HORLOGERIE**
LÜNETTE EINER UHR
TIMEPIECE BEZEL

(43) Date de publication de la demande: 23.09.2020
(73) Titulaire: ROLEX SA, 1211 Genève 26 (CH)
(72) Inventeur: BOARON, Nicolas, 1297 FOUNEX (CH); CAILLOL, Julien, 1211 Genève 26 (CH); CELANT, Benjamin, 1211 Genève 26 (CH); MINCONE, Laurent, 74520 JONZIER EPAGNY (FR); NGUYEN, Michael, 1211 Genève 26 (CH)
(74) Mandataire: Moinas & Savoye SARL

(56) Documents cités:
- EP-A1- 2 615 507
- EP-A1- 3 141 969
- WO-A1-2015/144423

## Description

L'invention concerne une boîte de pièce d'horlogerie comprenant une lunette tournante. L'invention concerne encore une pièce d'horlogerie comprenant une telle boîte de pièce d'horlogerie. L'invention concerne enfin un procédé de réalisation d'une telle boîte de pièce d'horlogerie.

On connaît des réalisations de dispositifs de boîtes de montres munies d'une lunette tournante de manière unidirectionnelle ou bidirectionnelle, qui est éventuellement crantée. Les lunettes peuvent être constituées de plusieurs parties, par exemple d'une bague de lunette et d'un disque de lunette, qui peuvent être dans le même matériau ou être dans des matériaux différents. De telles lunettes sont usuellement maintenues axialement par le biais d'un élément de retenue, tel qu'un joint pouvant former un élément de rappel élastique, et éventuellement rappelées axialement par des moyens de rappel élastiques additionnels.

Par exemple, dans le document EP2624076, une lunette est composée de deux parties de lunette qui sont solidarisées l'une à l'autre par chassage. Des moyens de rappel élastiques sous la forme d'un joint et de ressorts hélicoïdaux permettent un débattement axial relatif entre la lunette et la carrure, ce qui permet d'influer sur les sensations perçues lors de la manipulation de la lunette. Ces moyens de rappel élastiques disposés entre la carrure et la lunette sont prévus pour fournir une force en réaction à la pression exercée par l'utilisateur, les parties formant la lunette étant fixées les unes aux autres sans aucun débattement possible.

Le document EP2615507 décrit une lunette composée de deux parties de lunette qui sont solidarisées l'une à l'autre par chassage, par le biais d'un élément élastique déformable radialement.

Le document CH700299 divulgue, quant à lui, une lunette composée de deux parties de lunette qui sont solidarisées l'une à l'autre par vissage.

Dans ces différents assemblages, les deux parties de lunette n'ont pas de degré de liberté l'une par rapport à l'autre.

On connaît également l'utilisation d'adhésifs, par exemple des colles de type époxyde ou des rubans adhésifs double face, pour solidariser deux parties de lunette. Toutefois, la résistance aux cisaillements des colles n'est pas toujours satisfaisante ou reproductible. En outre, le comportement des colles aux modifications environnementales (température, pression, hygrométrie, etc.) et au vieillissement n'est pas suffisamment satisfaisant pour répondre aux objectifs en matière de performances du produit.

Le document EP0980543 décrit l'assemblage d'une carrure et d'un anneau de support en contact l'un avec l'autre. Pour réaliser cet assemblage, on surmoule un élément élastomère entre la carrure et l'anneau de support.

Certains composants d'une pièce d'horlogerie, comme les lunettes, sont manipulables par un utilisateur. Il est dès lors important d'optimiser les perceptions ressenties par l'utilisateur lors des manipulations de ces composants.

La sensation ressentie par un utilisateur lors de la rotation de la lunette est en général dépendante de la façon dont celle-ci est manipulée, notamment de l'intensité de la pression axiale qui lui est appliquée et de la manière dont celle-ci est répartie. Avec les modes de conception connus, cette sensation est procurée par des moyens de rappel élastiques disposés entre la carrure et la lunette, qui fournissent une force en réaction à la pression exercée par l'utilisateur. Les différentes parties formant la lunette sont fixées les unes aux autres sans aucun débattement possible.

Le but de l'invention est de fournir une boîte de montre horlogère comportant des composants permettant d'améliorer les composants horlogers connus de l'art antérieur. En particulier, l'invention propose une boîte de montre horlogère munie d'une lunette horlogère, permettant d'optimiser les perceptions ressenties par l'utilisateur lors des manipulations de ce composant.

Selon l'invention, une boîte d'horlogerie est définie par la revendication 1.

Différents modes de réalisation sont définis par les revendications 2 à 11.

Selon l'invention, un procédé de réalisation de la boîte d'horlogerie est défini par la revendication 12.

Une pièce d'horlogerie selon l'invention est définie par la revendication 1 3.

Les figures annexées représentent, à titre d'exemple, un mode de réalisation d'une pièce d'horlogerie selon l'invention.
La figure 1 est une vue en coupe partielle d'un mode de réalisation d'une pièce d'horlogerie.
La figure 2 est une vue de dessous d'une première bague d'une lunette de la pièce d'horlogerie.
La figure 3 est une vue de dessus d'une deuxième bague d'une lunette de la pièce d'horlogerie.
La figure 4 est une vue de dessus du mode de réalisation de la pièce d'horlogerie.
La figure 5 est une coupe partielle du mode de réalisation de la pièce d'horlogerie selon le plan V-V de la figure 4.
La figure 6 est une coupe partielle d'une variante du mode de réalisation de la pièce d'horlogerie selon l'invention.

Un mode de réalisation d'une pièce d'horlogerie 400 est décrit ci-après en référence aux figures 1 à 6. La pièce d'horlogerie 400 est, par exemple, une montre ou une montre bracelet.

La pièce d'horlogerie 400 comprend un mode de réalisation d'une boîte de pièce d'horlogerie 200.

La pièce d'horlogerie 400 et/ou la boîte de pièce d'horlogerie 200 comprend un mode de réalisation d'un composant horloger 1. Le composant horloger 1 est, par exemple, un composant manipulable par un utilisateur de la pièce d'horlogerie, notamment une lunette ou une couronne. Par exemple, le composant est monté mobile en rotation autour d'un axe A sur le reste de la boîte de pièce d'horlogerie 200 ou sur une carrure. Le composant peut prendre la forme de tout composant mobile d'habillage horloger, comme une bague tournante disposée autour d'un fond de boîte, par exemple. Notamment, le composant est manipulé par l'utilisateur, c'est-à-dire déplacé relativement au reste de la boîte de pièce d'horlogerie 200, pour effectuer, par exemple, un réglage de la pièce d'horlogerie ou pour remonter la pièce d'horlogerie.

Le composant horloger 1 comprend, outre l'axe A, une première bague 10, une deuxième bague 11 et un élément de liaison 12 des première et deuxième bagues.

L'élément de liaison 12 est un moyen intercalaire élastique et disposé entre les première et deuxième bagues.

L'élément de liaison 12 est intercalé entre les première et deuxième bagues, à savoir disposé à l'interface des première et deuxième bagues, afin d'optimiser les sensations perçues par l'utilisateur lors de la manipulation du composant et afin d'assembler les deux bagues.

Le composant horloger est monté sur le reste de la boîte de pièce d'horlogerie 200, par exemple sur une carrure, notamment monté à cran par le biais d'un joint 3 qui permet de maintenir axialement ledit composant. Pour ce faire, la première bague et/ou la deuxième bague comprend un élément 31 de retenue au reste de la boîte de pièce d'horlogerie 200, en particulier à la carrure 4 ou un élément 31 de maintien sur le reste de la boîte de pièce d'horlogerie, en particulier sur la carrure 4 ou un élément 31 de fixation au reste de la boîte de pièce d'horlogerie, en particulier à la carrure 4. Dans le mode de réalisation représenté, l'élément 31 est une gorge creusée dans la deuxième bague 11. Cet élément 31 coopère ici par obstacle avec le joint 3 pour retenir ou maintenir ou fixer le composant horloger 1 sur le reste de la boîte de pièce d'horlogerie, en particulier sur la carrure 4. La retenue autorise ici la rotation du composant horloger relativement au reste de la boîte de pièce d'horlogerie autour de l'axe A.

L'élément 31 peut avoir toute autre géométrie et/ou toute autre fonction de retenue.

La figure 1 illustre une lunette 1 tournante comprenant la première bague 10, la deuxième bague 11 et l'élément de liaison 12. Le composant horloger est additionnellement rappelé axialement par le biais de moyens de rappel élastiques 2. Les moyens de rappel élastiques 2 peuvent par exemple prendre la forme de cliquets à billes. Par « cliquet à bille », nous entendons par exemple une bille rappelée élastiquement par un ressort, notamment un ressort hélicoïdal, vers le fond de creux avec lesquels la bille coopère.

La première bague assure par exemple un rôle esthétique. Elle peut comporter par exemple au moins deux portions dont le rôle est :
- de porter l'affichage, par exemple des indexation d'heure ou de minutes, et/ou
- de permettre la préhension.

La première bague peut présenter une section en L. Elle peut globalement présenter une première portion tronconique 108 (d'axe A) et une deuxième portion cylindrique 109 (d'axe A). La première portion peut présenter un demi-angle au sommet compris par exemple entre 70° et 85°.

La première bague 10 peut comporter au moins un premier obstacle 102 agencé de façon à pouvoir entrer en contact avec l'élément de liaison 12. Le au moins un premier obstacle 102 peut être un ergot et/ou une cale et/ou un élément de baïonnette et/ou une rainure et/ou une cavité (par exemple « en queue d'aronde ») et/ou une tige et/ou un bossage et/ou un élément avec une géométrie hélicoïdale (par exemple, un filetage). Des premiers obstacles 102 de forme différentes peuvent être associés.

La première bague 10 peut être fabriquée selon des procédés de fabrication connus. Elle est par exemple, en céramique, en verre, en matériau composite, en alliage métallique ou dans tout matériau adapté. La première bague 10 peut constituer la portion visible du composant ou la majeure partie de la portion visible du composant.

La deuxième bague 11 assure, par exemple, un rôle fonctionnel du composant horloger et/ou un rôle fonctionnel de liaison du composant à la carrure 4 de la boîte de pièce d'horlogerie 200. La deuxième bague 11 peut être réalisée dans tout matériau adapté pour assurer sa fonction. Notamment, la deuxième bague 11 peut être formée à partir d'un métal ou d'un alliage métallique, comme un acier par exemple. Toutefois, d'autres matériaux peuvent être envisagés, en particulier les céramiques ou les matériaux composites.

La deuxième bague 11 peut présenter une géométrie sensiblement plate.

La deuxième bague 11 peut comporter au moins un deuxième obstacle 112 agencé de façon à pouvoir entrer en contact avec l'élément de liaison 12. Le au moins un deuxième obstacle 112 peut être un ergot et/ou une cale et/ou un élément de baïonnette et/ou une rainure et/ou une cavité (par exemple « en queue d'aronde ») et/ou une tige et/ou un bossage et/ou un élément avec une géométrie hélicoïdale (par exemple, un filetage). Des deuxièmes obstacles 112 de forme différentes peuvent être associés.

La première bague 10 est de préférence agencée de sorte qu'elle masque la deuxième bague 11 lorsqu'on regarde le composant parallèlement à l'axe A et de sorte qu'elle masque la deuxième bague lorsqu'on regarde le composant perpendiculairement à l'axe A, si bien que seul le matériau constituant la première bague 10 est visible du porteur.

Les première et deuxième bagues peuvent être de même nature ou de natures différentes.

De préférence, la première bague 10 et l'élément de liaison 12 sont maintenus ou fixés l'un à l'autre par adhésion par liaison chimique et/ou par obstacle 102.

De préférence, la deuxième bague 11 et l'élément de liaison 12 sont maintenus ou fixés l'un à l'autre par adhésion par liaison chimique et/ou par obstacle 112.

Ainsi, préférentiellement, l'élément de liaison 12 permet de solidariser les deux bagues 10,11 du composant 1.

Complémentairement ou alternativement, les première et deuxième bagues sont solidaires en rotation autour de l'axe A du composant. On entend par solidaire en rotation qu'aucun débattement angulaire n'est perceptible par un utilisateur lors de la manipulation du composant.

L'élément de liaison 12 peut comprendre des premiers moyens d'accroche mécanique aptes à coopérer avec au moins un premier obstacle 102 de la première bague 10, les premiers obstacles 102 assurant une fonction d'accroche mécanique.

Complémentairement ou alternativement, l'élément de liaison 12 peut comprendre des deuxièmes moyens d'accroche mécanique aptes à coopérer avec au moins un deuxième obstacle 112 de la deuxième bague 11. Le au moins un deuxième obstacle 112 assurant une fonction d'accroche mécanique.

Ainsi, une surface de la deuxième bague 11 est prévue pour être solidarisée avec une surface de la première bague 10 par l'entremise de l'élément de liaison 12. Les obstacles 102, 112 mentionnés plus haut permettent de renforcer la solidarisation des première et deuxième bagues. Avantageusement, au moins un deuxième obstacle 112 de la deuxième bague 11 collabore directement avec des moyens d'accroche de l'élément de liaison 12 et/ou le au moins un premier obstacle 102 de la première bague 10 collaborent directement avec des moyens d'accroche de l'élément de liaison 12.

La première bague peut être texturée au niveau de son interface avec l'élément de liaison.

La deuxième bague peut être texturée au niveau de son interface avec l'élément de liaison.

Cette texturation ou ces texturations permettent d'augmenter la superficie de la surface et/ou d'optimiser la mouillabilité de la surface sur laquelle peut s'effectuer la liaison avec l'élément de liaison 12. Par « texturation », on entend notamment tout traitement de surface permettant de modifier l'état d'une surface de l'une et/ou l'autre des première et deuxième bagues 10, 11.

De manière générale, le réglage de la raideur de l'élément de liaison 12 permet d'adapter la réponse du composant aux forces appliquées lors de la manipulation et/ou aux chocs.

Ainsi, l'élément de liaison 12 est avantageusement partiellement ou intégralement en élastomère ou en polymère, notamment en polymère à mémoire de forme, ou en caoutchouc naturel ou en caoutchouc synthétique ou en fluoro-élastomère, par exemple de type FKM, FFKM ou fluoro-silicone, ou en caoutchouc EPDM ou en nitrile ou en copolymère comprenant un mélange d'un matériau élastomère et un autre matériau comme un thermoplastique (un tel exemple de mélange est aussi connu par la dénomination d'élastomère thermoplastique) ou en polyuréthane PU ou en copolymère de poly3-caprolactone et de styrène-butadiène-styrène PCL/SBS.

Dans une variante particulière, des polymères peuvent être combinés.

Avantageusement, la formulation du polymère est sélectionnée pour donner plus ou moins de raideur à l'ensemble du composant afin d'optimiser les sensations perçues par l'utilisateur. La formulation du polymère peut également s'avérer importante pour assurer une fonction d'amortisseur des chocs (préservation de l'intégrité du produit) avec un choix judicieux des modules élastiques, modules visqueux et facteur de perte, permettant ainsi de dissiper davantage l'énergie liée aux sollicitations dynamiques que l'on souhaite « filtrer ». Ceci préserve le composant lui-même et contribue à modifier la fonction de transfert de la chaîne de transmission du choc entre l'habillement et le mouvement, limitant les accélérations ressenties par celui-ci.

Dans une variante, l'élément de liaison peut être mis en forme par injection, coulage, compression ou transfert. Cette mise en forme induit en général un retrait ou une expansion de l'élément de liaison, qui dépendent de la nature du polymère utilisé et qui peuvent être anticipés en adaptant les paramètres du procédé.

La mise en forme du polymère a lieu de préférence directement entre la première bague 10 et la deuxième bague 11, par exemple par surmoulage. Dans cette variante, l'au moins un moyen d'accroche mécanique apte à coopérer avec l'au moins un premier obstacle 102 ou l'au moins un deuxième obstacle 112 est obtenu lors du surmoulage du polymère. Le polymère emprisonnant lesdits obstacles.

Le module de compressibilité hydrostatique de l'élément de liaison est de préférence compris entre 1 GPa et 4 GPa, voire entre 1.5 GPa et 3 GPa ou entre 2 GPa et 2.5 GPa.

L'élément de liaison 12 peut comprendre au moins une cavité et/ou au moins un insert. Ceci permet de structurer l'élément de liaison 12 pour l'assouplir ou le rigidifier. Cette option permet d'optimiser la transmission du couple de rotation lors de la manipulation et/ou de définir la gamme de dynamique d'absorption de chocs.

Comme représenté sur la figure 6, la première bague peut comprendre un premier rebord 103 s'étendant en direction de la deuxième bague, par exemple selon la direction de l'axe A ou sensiblement selon cette direction. Ce premier rebord 103 est par exemple réalisé au niveau du diamètre interne ou de la périphérie interne de la première bague.

Comme représenté sur la figure 6, la deuxième bague peut comprendre un deuxième rebord 113 s'étendant en direction de la première bague, par exemple selon la direction de l'axe A ou sensiblement selon cette direction. Ce deuxième rebord 113 est par exemple réalisé au niveau du diamètre interne ou de la périphérie interne de la deuxième bague.

Le deuxième rebord 113 peut être un rebord surélevé sans arête vive au niveau d'un bord interne 111. Avantageusement, le deuxième rebord 113 permet d'influencer la raideur de l'élément de liaison 12. Plus le deuxième rebord 113 est prononcé, plus la raideur de l'élément de liaison 12 est élevée en raison de la limitation de l'expansion latérale de l'élément de liaison 12 soumis à une pression selon l'axe A. De plus, le deuxième rebord 113 peut faire office de butée (au contact de la première bague, notamment du premier rebord 103) et réduire le débattement autorisé (déplacement selon l'axe A de la première bague relativement à la deuxième bague).

Selon le même principe, selon leur géométrie et leur emplacement, les obstacles 102, 112 permettent d'influencer la raideur de l'élément de liaison 12.

Dans la variante de la figure 6, le premier rebord 103 surélevé sans arête vive au niveau d'un bord 101 interne et/ou le deuxième rebord 113 surélevé sans arête vive au niveau d'un bord 111 interne permettent de prévenir le détachement entre l'élément de liaison 12 et la première bague 10 et d'éviter l'exposition extérieure de l'élément de liaison 12. Avantageusement, le premier rebord 103 permet d'influencer la raideur de l'élément de liaison 12. Plus le premier rebord 103 est prononcé, plus la raideur de l'élément de liaison 12 est élevée en raison de la limitation de l'expansion latérale de l'élément de liaison 12 soumis à une pression selon l'axe A. De plus, le premier rebord 103 peut faire office de butée (au contact de la deuxième bague, notamment du deuxième rebord 113) et réduire le débattement autorisé (déplacement selon l'axe A de la première bague relativement à la deuxième bague).

L'invention se rapporte également à un procédé d'assemblage de la boîte de pièce d'horlogerie 200 comprenant la première bague 10 et la deuxième bague 11, ces bagues étant destinées à être solidarisées l'une à l'autre avec un débattement relatif, avant que l'ensemble ne soit assemblé au reste d'une boîte de pièce d'horlogerie, notamment à une carrure.

Avantageusement, le procédé permet d'optimiser le positionnement entre la première bague et la deuxième bague.

Dans un mode d'exécution décrit ci-après, le procédé d'assemblage comprend :
- une étape de fourniture des première et deuxième bagues,
- une étape E1 de positionnement relatif de la première bague 10 et de la deuxième bague 11 l'une par rapport à l'autre, notamment dans un moule,
- une étape E2 d'introduction ou d'insertion ou de mise en forme de l'élément de liaison 12 entre les première et deuxième bagues,
- une étape E3 de solidarisation de l'élément de liaison 12 à la première bague 10 et/ou à la deuxième bague 11, notamment par polymérisation de l'élément de liaison.

Le procédé peut comprendre des étapes supplémentaires optionnelles, comme une étape préalable E0 de préparation des surfaces des bagues ou une étape E4 d'ébavurage.

La solidarisation entre l'élément de liaison 12 et la première bague 10 et/ou la deuxième bague 11 permet d'empêcher une séparation de ces éléments. En fonction de la géométrie des bagues, l'élément de liaison 12 peut être soumis à plusieurs forces susceptibles de désolidariser les bagues, comme une traction directe, un cisaillement ou un arrachement (qui commence par exemple à un bord et se propage le long de l'interface séparant les matières des différents éléments).

Comme vu précédemment, les moyens de solidarisation permettant de solidariser :
- la première bague 10 et l'élément de liaison 12 ; et/ou
- la deuxième bague 11 et l'élément de liaison 12,
peuvent être des liaisons chimiques, des moyens d'accroche mécanique, des moyens d'assemblage mécanique ou une combinaison de ces derniers.

Dans un premier exemple d'exécution, la deuxième étape E2 d'introduction de l'élément de liaison 12 ou de mise en forme de l'élément de liaison 12 comprend une étape de surmoulage. Un tel surmoulage offre de nombreux avantages par rapport aux autres exemples de réalisation qui sont décrits plus bas. Il permet de réduire les contraintes de forme dans la réalisation de l'élément de liaison 12 et les tolérances d'usinage des première bague 10 et/ou deuxième bague 11 amenées à entrer en contact avec l'élément de liaison 12, tout en permettant un positionnement précis de la première bague 10 par rapport à la deuxième bague 11.

Dans ce premier exemple d'exécution, la solidarisation entre les deux bagues et l'élément de liaison 12 intervient uniquement par liaison chimique.

La « force » ou la résistance mécanique de la liaison chimique est affectée par plusieurs facteurs. Le premier se rapporte à la capacité de mouillabilité du support par l'agent de liaison chimique, par exemple un polymère, une matière adhérente ou un primaire. Une meilleure mouillabilité permet un meilleur contact entre les deux matières et une plus grande opportunité de liaison. Par exemple, il s'agit du résultat d'une combinaison des températures des matières et/ou de la viscosité d'un polymère ou d'un primaire et/ou de la texture et/ou de la porosité d'une surface mise en contact avec le polymère ou le primaire.

Dans une variante particulière, le composant comprend au moins une couche de liaison, par exemple un primaire. Cette couche est déposée sur une surface de la première bague et/ou de la deuxième bague sur lesquelles l'élément de liaison 12 doit adhérer.

Ainsi, dans une variante du premier exemple d'exécution, l'adhésion entre le polymère et la deuxième bague 11 et/ou la première bague 10 est améliorée par la présence d'un primaire. Un premier primaire est avantageusement déposé sur les surfaces de la deuxième bague 11 sur lesquelles l'élément de liaison 12 doit adhérer, afin d'optimiser l'adhésion entre la deuxième bague 11 et l'élément de liaison 12. Ce premier primaire recouvre au moins une partie de la surface de contact entre l'élément de liaison 12 et la deuxième bague 11. Avantageusement, il recouvre toute ladite surface assurant l'adhésion sur l'intégralité de cette dernière. Un deuxième primaire est avantageusement déposé sur les surfaces de la première bague 10 sur lesquelles l'élément de liaison 12 doit adhérer, afin d'optimiser l'adhésion entre la première bague 10 et l'élément de liaison 12. Ce deuxième primaire recouvre au moins une partie de la surface de contact entre l'élément de liaison 12 et la première bague 10. Avantageusement, il recouvre toute ladite surface assurant l'adhésion sur l'intégralité de cette dernière.

Ces primaires seront avantageusement choisis en fonction des matériaux constitutifs de la deuxième bague et/ou de la première bague et/ou de l'élément de liaison. Ils peuvent notamment être choisis parmi les produits suivants, connus par leur dénomination commerciale : CILBOND^{®}, MEGUM^{®}, THIXON^{®}, CHEMLOK^{®} ou CHEMOSIL^{®}.

Dans une variante, le même primaire est utilisé sur la première bague 10 et sur la deuxième bague 11.

Dans une variante, un traitement de surface répulsif peut être appliqué sur les surfaces sur lesquelles l'élément de liaison 12 ne doit pas adhérer.

Dans une autre variante du premier exemple d'exécution, on réalise une texturation de la surface de la première bague 10 et/ou de la deuxième bague 11 pour créer des micro-ancrages mécaniques et/ou pour augmenter la superficie de la surface et/ou optimiser la mouillabilité de la surface sur laquelle la liaison chimique peut s'effectuer avec l'élément de liaison. Cette texturation peut être effectuée par des moyens mécaniques (sablage, usinage) ou par des moyens autres (structuration laser) ou par tout autre moyen connu de l'homme de métier.

Dans une autre variante du premier exemple d'exécution, la première bague 10 et/ou la deuxième bague 11 peuvent comprendre, comme vu précédemment, au moins un premier ou deuxième obstacle 102, 112. Le polymère est alors injecté puis polymérisé dans et/ou autour de l'au moins un premier ou deuxième obstacle 102, 112 constitués par des conformations des première et/ou deuxième bagues 10, 11.

Dans la première étape E1 de positionnement relatif de la première bague 10 et de la deuxième bague 11 l'une par rapport à l'autre, on positionne avantageusement les première et deuxième bagues 10, 11 dans un moule d'injection, dans des positions qui correspondent à leurs positions relatives lorsqu'on n'exercera pas de contrainte mécanique sur le composant 1. Les bagues sont maintenues en position, notamment par des goupilles, des géométries usinées ou tout autre élément permettent l'orientation des bagues 10 et 11 dans le moule. Un espace demeurant entre les deux bagues dans le moule constitue un volume qui sera rempli par l'élément de liaison 12, retrait pris en considération. L'espace entre les pièces peut être défini par des faces d'appui dans le moule. Les dimensions l'élément de liaison 12 sont alors définies par l'espace restant dans le moule.

Dans la deuxième étape E2 d'introduction de l'élément de liaison 12 ou de mise en forme de l'élément de liaison 12, on injecte, de préférence, un polymère de manière à venir combler l'espace entre les deux bagues.

Dans un deuxième exemple d'exécution, la première et la deuxième étape sont effectuées simultanément et l'étape de solidarisation entre l'élément de liaison et les bagues est mécanique et/ou chimique mais intervient entre des pièces finies (*a contrario* du premier exemple d'exécution où l'élément de liaison prend forme lors de l'étape E3 de solidarisation).

Dans ce deuxième exemple, le composant est réalisé à partir de trois pièces solides (la première bague, la deuxième bague et l'élément de liaison) qui sont assemblées les unes aux autres. L'élément de liaison est de préférence un polymère préalablement mis en forme par injection, coulage ou compression ou toute autre technique connue pour obtenir au moins un élément de liaison avec une géométrie prédéterminée ou prédéfinie. Les deux bagues et l'élément de liaison sont solidarisés (étape E3) par les moyens d'accroche mécanique présents sur l'élément de liaison et aptes à collaborer avec l'au moins un premier obstacle 102 de la première bague et/ou l'au moins un deuxième obstacle 112 de la deuxième bague. Cette solidarisation peut être permise par la déformation élastique de l'élément de liaison et/ou la géométrie des moyens d'accroche. Notamment, cette solidarisation peut être réalisée par un clippage de la première bague sur l'élément de liaison et/ou par un clippage de la deuxième bague sur l'élément de liaison de sorte que ces trois éléments sont solidarisés mécaniquement les uns avec les autres.

Dans une variante du deuxième exemple d'exécution, un agent de liaison chimique, notamment une colle, peut être ajouté entre l'élément de liaison et la première bague sur tout ou partie des surfaces prévues pour être en contact les unes avec les autres. De même, un agent de liaison chimique, notamment une colle, peut être ajouté entre l'élément de liaison et la deuxième bague sur tout ou partie des surfaces prévues pour être en contact les unes avec les autres. L'étape E3 consiste dans ce cas à assembler les trois parties (première bague, élément de liaison et deuxième bague) au moyen de l'agent de liaison chimique.

Dans une autre variante du deuxième exemple d'exécution, les moyens d'accroche mécanique et l'agent de liaison chimique peuvent être utilisés ensemble pour assembler, d'une part, la première bague à l'élément de liaison et/ou, d'autre part, la deuxième bague à l'élément de liaison.

Quelle que soit la variante, l'exemple ou le mode d'exécution du procédé, il peut arriver que l'élément de liaison déborde, notamment s'il a été introduit par surmoulage ou s'il a été compressé dans le deuxième exemple d'exécution. Dans ce cas, le procédé peut comprendre une étape d'ébavurage du composant effectuée pour retirer de la matière en excès. Cette étape peut être réalisée en mettant en oeuvre toute technique connue.

Dans la variante d'exécution du procédé dans laquelle on utilise un primaire, cette étape d'élimination ou de retrait de matière est facilitée par l'absence de primaire sur les surfaces de la première bague et de la deuxième bague non concernées par la solidarisation. Alors que le polymère adhère fortement sur les surfaces revêtues de primaire, les éventuelles bavures ne sont mises en contact qu'avec des surfaces exemptes de primaire, et ces bavures peuvent ainsi être facilement enlevées sans risque d'abîmer les surfaces qui ne sont pas destinées à être solidarisées.

Dans une variante d'exécution du procédé, les surfaces susceptibles de comporter des bavures et sur lesquelles l'élément de liaison 12 ne doit pas adhérer peuvent être protégées par un traitement de surface répulsif empêchant l'adhésion du polymère. Le traitement de surface peut être temporaire ou définitif.

Le procédé décrit plus haut permet l'obtention du composant horloger, en particulier l'obtention d'une lunette. Le composant obtenu se présente comme une pièce d'un seul tenant. Les différents éléments ne peuvent être désolidarisés, de préférence, que moyennant le sacrifice de l'élément de liaison.

En comparaison avec des lunettes tournantes de l'état de l'art constituées de deux bagues assemblées de manière rigide (vissage, rivetage, emboîtage), les rivets et les vis sont généralement visible et altèrent l'esthétique du composant. Par ailleurs, les vis ont tendance à se dévisser. De plus, la raideur de l'ensemble ne modifie pas les perceptions d'un utilisateur.

En comparaison avec des lunettes tournantes de l'état de l'art constituées de deux bagues assemblées par un collage au moyen d'une colle rigide, la résistance aux conditions environnementales des lunettes réalisées selon l'invention est améliorée, car la durabilité des colles est généralement moindre que celle d'un polymère. De plus, une rupture ou un décollement des colles rigides sous l'effet de chocs n'est pas à exclure, alors que l'élasticité d'un polymère permet au contraire d'absorber une partie de ces chocs et rend de ce fait l'assemblage moins sensible à une dégradation progressive. Par ailleurs la raideur de l'ensemble ne modifie pas les perceptions d'un utilisateur.

Ainsi, les sensations procurées à l'utilisateur sont améliorées tout en garantissant la qualité et la robustesse de la solidarisation et de la collaboration entre les bagues du composant par rapport à l'usage de vis ou de colle. De plus l'invention permet une grande versatilité par rapport à l'esthétique du composant horloger.

La boîte d'horlogerie décrit précédemment présente les avantages énumérés ci-après.

Grâce aux solutions objets de ce document, les première et deuxième bagues sont assemblées sans être en contact continu l'une avec l'autre. De plus, elles peuvent être mues relativement l'une à l'autre même une fois assemblées par l'élément de liaison. L'amplitude et la direction du mouvement relatif entre les première et deuxième bagues est définie par la raideur de l'élément de liaison et d'éventuelles butées et/ou obstacles. Contrairement aux modes de conception connus où les différentes parties formant la lunette sont fixées les unes aux autres sans aucun débattement possible et où la sensation procurée à l'utilisateur est obtenue notamment par le biais de moyens de rappel élastiques, disposés entre la carrure et la lunette, qui fournissent une force en réaction à la pression exercée par l'utilisateur, grâce aux solutions selon l'invention, les différentes bagues formant la lunette sont légèrement mobiles les unes par rapport aux autres. En effet, le débattement relatif défini entre les deux bagues par des critères de raideur et d'amortissement de l'élément de liaison 12 permet d'optimiser les sensations lors de la manipulation du composant mobile.

Au contraire, selon les réalisations connues de l'état de l'art où deux bagues d'une lunette sont liées rigidement l'une à l'autre, les sensations lors de la manipulation sont similaires à celles perçues avec une lunette monobloc.

On note également que les modes d'assemblage de l'art antérieur, de par l'absence de débattement ou le débattement limité entre les bagues, n'offrent pas de réelle protection spécifique contre les chocs. Au contraire, grâce au composant décrit plus haut, les éventuels chocs appliqués au composant sont absorbés et les vibrations sont amorties dans une gamme de fréquences définie par la raideur de l'élément de liaison. Autrement dit, un élément de liaison tel que décrit précédemment permet de protéger le composant en agissant comme amortisseur de vibration et/ou absorbeur de chocs. L'élément de liaison assure également une protection mécanique de la première bague en assurant entre autre une fonction d'absorption des chocs et/ou d'amortissement des vibrations. Par rapport aux solutions de lunette en plusieurs parties assemblées de l'art antérieur, l'élément de liaison ne génère que très peu de contraintes dans les bagues. On comprendra que le mode d'assemblage selon l'invention est particulièrement avantageux pour l'assemblage d'une bague en céramique sur une bague métallique.

Préférentiellement, l'élément de liaison décrit plus haut permet avantageusement de solidariser les deux bagues du composant sans impacter l'esthétique du composant et en garantissant l'absence d'interstice propre à générer des problèmes de corrosion ou de confinement de saletés.

## Revendications

1. Boîte de pièce d'horlogerie (200) comprenant une lunette tournante (1) comprenant :
- un axe (A),
- une première bague (10) comportant une portion permettant la préhension,
- une deuxième bague (11), et
- un élément (12) de liaison des première et deuxième bagues, l'élément de liaison étant élastique et disposé entre les première et deuxième bagues, la deuxième bague comprenant un élément (31) de retenue au reste de la boîte de pièce d'horlogerie (200), en particulier à une carrure (4).

2. Boîte de pièce d'horlogerie (200) selon la revendication 1, **caractérisée en ce que** la lunette est montée mobile en rotation autour de l'axe (A) sur le reste de la boîte de pièce d'horlogerie (200), notamment sur la carrure (4).

3. Boîte de pièce d'horlogerie (200) selon la revendication 1 ou 2, **caractérisée en ce que** :
- la première bague (10) et l'élément de liaison (12) sont maintenus ou fixés l'un à l'autre par adhésion par liaison chimique et/ou par obstacle (112), et/ou
- la deuxième bague (11) et l'élément de liaison (12) sont fixés l'un à l'autre par adhésion par liaison chimique et/ou par obstacle.

4. Boîte de pièce d'horlogerie (200) selon la revendication précédente, **caractérisée en ce que** l'obstacle (102, 112) comprend au moins un ergot et/ou au moins une cale et/ou au moins une baïonnette et/ou au moins une rainure et/ou au moins une cavité et/ou au moins une tige et/ou au moins un bossage et/ou un élément avec une géométrie hélicoïdale.

5. Boîte de pièce d'horlogerie (200) selon l'une des revendications précédentes, **caractérisée en ce que** la première bague (10) et/ou la deuxième bague (11) est texturée au niveau de son interface avec l'élément de liaison (12).

6. Boîte de pièce d'horlogerie (200) selon l'une des revendications précédentes, **caractérisée en ce que** la première bague (10) et/ou la deuxième bague (11) est au moins partiellement revêtue d'une couche de liaison, notamment un primaire d'adhésion, au niveau de son interface avec l'élément de liaison.

7. Boîte de pièce d'horlogerie (200) selon l'une des revendications précédentes, **caractérisée en ce que** la première bague (10) comprend un premier rebord (103) s'étendant en direction de la deuxième bague (11) et/ou **en ce que** la deuxième bague (11) comprend un deuxième rebord (113) s'étendant en direction de la première bague (10).

8. Boîte de pièce d'horlogerie (200) selon l'une des revendications précédentes, **caractérisée en ce que** l'élément de liaison est en élastomère ou en polymère, notamment en polymère à mémoire de forme, ou en caoutchouc naturel ou en caoutchouc synthétique ou en fluoro-élastomère, par exemple de type FKM, FFKM ou fluoro-silicone, ou en caoutchouc EPDM ou en nitrile ou en copolymère comprenant un mélange d'un matériau élastomère et un autre matériau comme un thermoplastique ou en polyuréthane (PU) ou en copolymère de poly(3-caprolactone) et de styrène-butadiène-styrène (PCL/SBS).

9. Boîte de pièce d'horlogerie (200) selon l'une des revendications précédentes, **caractérisée en ce que** le module de compressibilité hydrostatique de l'élément de liaison est compris entre 1 GPa et 4 GPa, voire entre 1.5 GPa et 3 GPa ou entre 2 GPa et 2.5 GPa.

10. Boîte de pièce d'horlogerie (200) selon l'une des revendications précédentes, **caractérisée en ce que** les première et deuxième bagues sont solidaires en rotation autour de l'axe (A) du composant et/ou **en ce que** l'élément de liaison (12) comprend au moins une cavité et/ou au moins un insert.

11. Boîte de pièce d'horlogerie (200) selon l'une des revendications précédentes, **caractérisée en ce que** l'élément de liaison (12) est mis en forme directement entre la première bague (10) et la deuxième bague (11), par exemple par surmoulage, et/ou **en ce que** la première bague (10) est métallique ou en matériau céramique et/ou **en ce que** la deuxième bague (11) est métallique ou en matériau céramique.

12. Procédé de réalisation d'une boîte de pièce d'horlogerie (200) selon l'une des revendications 1 à 11, comprenant une première bague (10), une deuxième bague (11) et un élément (12) de liaison des première et deuxième bagues, le procédé comprenant les étapes suivantes :
- Fournir la première bague et la deuxième bague,
- Positionner la première bague et la deuxième bague l'une par rapport à l'autre, notamment dans un moule,
- Insérer l'élément de liaison, notamment par injection ou par surmoulage, entre les première et deuxième bagues,
- Solidariser l'élément de liaison à la première bague et/ou à la deuxième bague, notamment par polymérisation de l'élément de liaison.

13. Pièce d'horlogerie (400), notamment montre bracelet, comprenant une boîte de pièce d'horlogerie (200) selon l'une des revendications 1 à 11.

## Patentansprüche

1. Uhrengehäuse (200), das eine Drehlünette (1) umfasst, umfassend:
- eine Achse (A),
- einen ersten Ring (10), der einen Abschnitt aufweist, der das Greifen ermöglicht,
- einen zweiten Ring (11), und
- ein Element (12) zur Verbindung des ersten und zweiten Rings, wobei das Verbindungselement elastisch ist und zwischen dem ersten und zweiten Ring angeordnet ist, wobei der zweite Ring ein Element (31) zum Rückhalt am Rest des Uhrengehäuses (200), insbesondere an einer Wandung (4), umfasst.

2. Uhrengehäuse (200) nach Anspruch 1, **dadurch gekennzeichnet, dass** die Lünette am Rest des Uhrengehäuses (200), insbesondere an der Wandung (4) um die Achse (A) drehbeweglich gelagert ist.

3. Uhrengehäuse (200) nach Anspruch 1 oder 2, **dadurch gekennzeichnet, dass**:
- der erste Ring (10) und das Verbindungselement (12) mittels Haftung durch chemische Verbindung und/oder durch ein Hindernis (112) gehalten oder aneinander befestigt sind, und/oder
- der zweite Ring (11) und das Verbindungselement (12) mittels Haftung durch chemische Verbindung und/oder durch ein Hindernis aneinander befestigt sind.

4. Uhrengehäuse (200) nach dem vorhergehenden Anspruch, **dadurch gekennzeichnet, dass** das Hindernis (102, 112) wenigstens eine Nase und/oder wenigstens einen Keil und/oder wenigstens ein Bajonett und/oder wenigstens eine Rille und/oder wenigstens einen Hohlraum und/oder wenigstens einen Stift und/oder wenigstens eine Erhebung und/oder ein Element mit einer spiralförmigen Geometrie umfasst.

5. Uhrengehäuse (200) nach einem der vorhergehenden Ansprüche, **dadurch gekennzeichnet, dass** der erste Ring (10) und/oder der zweite Ring (11) an seiner Grenzfläche zum Verbindungselement (12) texturiert ist.

6. Uhrengehäuse (200) nach einem der vorhergehenden Ansprüche, **dadurch gekennzeichnet, dass** der erste Ring (10) und/oder der zweite Ring (11) an seiner Grenzfläche zum Verbindungselement wenigstens teilweise mit einer Binderschicht, insbesondere einem Haftvermittler beschichtet ist.

7. Uhrengehäuse (200) nach einem der vorhergehenden Ansprüche, **dadurch gekennzeichnet, dass** der erste Ring (10) einen ersten Rand (103) umfasst, der sich in Richtung des zweiten Rings (11) erstreckt, und/oder dadurch, dass der zweite Ring (11) einen zweiten Rand (113) umfasst, der sich in Richtung des ersten Rings (10) erstreckt.

8. Uhrengehäuse (200) nach einem der vorhergehenden Ansprüche, **dadurch gekennzeichnet, dass** das Verbindungselement aus Elastomer oder aus Polymer ist, insbesondere aus Formgedächtnispolymer oder aus Naturkautschuk oder aus synthetischem Kautschuk oder aus Fluorelastomer, zum Beispiel vom Typ FKM, FFKM oder Fluorsilikon, oder aus EPDM-Kautschuk oder aus Nitril oder aus Copolymer umfassend ein Gemisch aus einem Elastomermaterial und einem anderen Material wie einem Thermoplasten oder aus Polyurethan (PU) oder aus Poly-3-Caprolacton- und Styrol-Butadien-Styrol-Copolymer (PCL/SBS).

9. Uhrengehäuse (200) nach einem der vorhergehenden Ansprüche, **dadurch gekennzeichnet, dass** der hydrostatische Kompressionsmodul des Verbindungselements zwischen 1 GPa und 4 GPa, ja sogar zwischen 1,5 GPa und 3 GPa oder zwischen 2 GPa und 2,5 GPa beträgt.

10. Uhrengehäuse (200) nach einem der vorhergehenden Ansprüche, **dadurch gekennzeichnet, dass** der erste und zweite Ring um die Achse (A) der Komponente drehfest sind, und/oder dadurch, dass das Verbindungselement (12) wenigstens einen Hohlraum und/oder wenigstens einen Einsatz umfasst.

11. Uhrengehäuse (200) nach einem der vorhergehenden Ansprüche, **dadurch gekennzeichnet, dass** das Verbindungselement (12) direkt zwischen dem ersten Ring (10) und dem zweiten Ring (11) geformt ist, zum Beispiel durch Anformen, und/oder dadurch, dass der erste Ring (10) aus Metall oder aus Keramikmaterial ist, und/oder dadurch, dass der zweite Ring (11) aus Metall oder aus Keramikmaterial ist.

12. Verfahren zur Herstellung eines Uhrengehäuses (200) nach einem der Ansprüche 1 bis 11, das einen ersten Ring (10), einen zweiten Ring (11) und ein Element (12) zur Verbindung des ersten und zweiten Rings umfasst, wobei das Verfahren die folgenden Schritte umfasst:
- Bereitstellen des ersten Rings und des zweiten Rings,
- Positionieren des ersten Rings und des zweiten Rings zueinander, insbesondere in einer Form,
- Einbringen des Verbindungselements zwischen den ersten und zweiten Ring, insbesondere durch Spritzen oder Anformen,
- Festes Verbinden des Verbindungselements mit dem ersten Ring und/oder dem zweiten Ring, insbesondere durch Polymerisation des Verbindungselements.

13. Uhr (400), insbesondere Armbanduhr, umfassend ein Uhrengehäuse (200) nach einem der Ansprüche 1 bis 11.

## Claims

1. A watch case (200) comprising a rotating bezel (1), comprising:
- an axis (A),
- a first ring (10) having a portion allow gripping,
- a second ring (11), and
- a connecting element (12) for connecting the first and second rings, the connecting element being elastic and positioned between the first and second rings, the second ring comprising an element (31) for retention on the rest of the watch case (200), particularly on a watch middle (4).

2. The watch case (200) as claimed in claim 1, wherein the bezel is mounted movably in rotation about the axis (A) on the rest of a watch case (200) or, notably, on the watch middle (4).

3. The watch case (200) as claimed in claim 1 or 2, wherein:
- the first ring (10) and the connecting element (12) are held or fixed to one another by adhesion by chemical bonding and/or by an obstacle (112), and/or
- the second ring (11) and the connecting element (12) are fixed to one another by adhesion by chemical bonding and/or by an obstacle.

4. The watch case (200) as claimed in the preceding claim, wherein the obstacle (102, 112) comprises at least a pin and/or at least a wedge and/or at least a bayonet and/or at least a groove and/or at least a cavity and/or at least a rod and/or at least a boss and/or an element with a helical geometry.

5. The watch case (200) as claimed in one of the preceding claims, wherein the first ring (10) and/or the second ring (11) is textured at its interface with the connecting element (12).

6. The watch case (200) as claimed in one of the preceding claims, wherein the first ring (10) and/or the second ring (11) is at least partially coated with a binder layer, notably an adhesion primer, at its interface with the connecting element.

7. The watch case (200) as claimed in one of the preceding claims, wherein the first ring (10) comprises a first lip (103) extending toward the second ring (11), and/or in that the second ring (11) comprises a second lip (113) extending toward the first ring (10).

8. The watch case (200) as claimed in one of the preceding claims, wherein the connecting element is made of elastomer or polymer, notably of shape memory polymer, or of natural or synthetic rubber or fluoroelastomer, of the FKM, FFKM or fluorosilicone type for example, or of EPDM rubber or nitrile or copolymer comprising a mixture of an elastomeric material and another material such as a thermoplastic, or of polyurethane (PU) or of poly(3-caprolactone) and styrene-butadiene-styrene copolymer (PCL/SBS).

9. The watch case (200) as claimed in one of the preceding claims, wherein the bulk modulus of the connecting element is between 1 GPa and 4 GPa, or possibly between 1.5 GPa and 3 GPa or between 2 GPa and 2.5 GPa or between 1.5 GPa and 2.5 GPa.

10. The watch case (200) as claimed in one of the preceding claims, wherein the first and second rings are rotationally fixed about the axis (A) of the component and/or in that the connecting element (12) comprises at least a cavity and/or at least an insert.

11. The watch case (200) as claimed in one of the preceding claims, wherein the connecting element (12) is formed directly between the first ring (10) and the second ring (11), by overmolding for example, and/or in that the first ring (10) is metallic or of ceramic material and/or in that the second ring (11) is metallic or of ceramic material.

12. A method for producing a watch case (200) as claimed in one of claims 1 to 11, comprising a first ring (10), a second ring (11) and a connecting element (12) connecting the first and second rings, the method comprising the following steps:
- Supplying the first ring and the second ring,
- Positioning the first ring and the second ring with respect to one another, notably in a mold,
- Inserting the connecting element, notably by injection or by overmolding, between the first and second rings,
- Fixing the connecting element to the first ring and/or the second ring, notably by polymerization of the connecting element.

13. A timepiece (400), notably a wristwatch, comprising a watch case (200) as claimed in one of claims 1 to 11.
